# DEMANDE DE BREVET EUROPEEN

(11) **EP 4 706 492 A1**
(43) Date de publication de la demande: **11.03.2026**
(21) Numéro de dépôt: 25198345.8
(22) Date de dépôt: 27.08.2025
(51) Int. Cl.: A47L 15/00, B08B 9/093, E03B 9/20

(54) **DISPOSITIF DE DISTRIBUTION D'EAU INTÉGRANT UN DISPOSITIF POUR NETTOYER LES CONTENANTS RÉUTILISABLES**

(30) Priorité: 03.09.2024 FR 2409363
(71) Demandeur: COM'UP INTERNATIONAL, 78210 Saint-Cyr-l'École (FR)
(72) Inventeur: de Taxis du Poet, Arnaud, 78170 La Celle St Cloud (FR)
(74) Mandataire: Yes My Patent

(57) **Abrégé**

Dispositif (10) de distribution d'eau actionnable au pied grâce à une pédale de distribution (32) connectée de façon hydraulique à une buse de distribution d'eau (82) par laquelle l'eau s'écoule tant que la première pédale est actionnée et destinée à remplir un contenant, le dispositif comprenant une arrivée d'eau (99), des moyens (62) pour filtrer l'eau délivrée par la buse, et au moins un bac de récupération d'eau (70).

Selon la caractéristique principale le dispositif (10) comprend une buse de nettoyage (81) adaptée pour éjecter de l'eau par au moins un orifice d'éjection (83) tant qu'une pédale de nettoyage (31) est actionnée.

## Description

La présente invention concerne le domaine technique des bornes-fontaines ou des dispositifs pour la distribution d'eau potable et concerne en particulier un dispositif de distribution d'eau intégrant un dispositif pour nettoyer les contenants réutilisables.

### État de la technique

Il existe des dispositifs de distribution d'eau actionnable grâce à une pédale tels que les bornes fontaines actionnables au pied comme celle décrite dans le document FR 815 817.

Dans le document plus récent US 8 701 437, le dispositif de distribution comprend un distributeur d'eau actionnable grâce à une pédale, le dispositif étant relié à une arrivée d'eau du réseau, l'eau distribuée est préalablement filtrée et le dispositif comprend également une évacuation pour évacuer les eaux usées. Ces dispositifs présentent l'inconvénient de ne pas fournir une solution de nettoyage.

Suite à la loi anti-gaspillage de 2021, les entreprises ont désormais l'interdiction de délivrer des gobelets à usage unique en plastique et, de ce fait, ont dû s'équiper de contenants réutilisables. L'utilisateur doit donc rincer son contenant entre deux utilisations. Or il a été démontré que la solution de rinçage la plus largement adoptée dans les entreprises, à défaut d'en avoir une autre, est bien souvent les lavabos des sanitaires collectifs ou bien les éviers des cuisines communes.

Or il est fortement déconseillé de laver la vaisselle dans les sanitaires pour des raisons d'hygiène (des études montrent que les contenants rincés dans les sanitaires ressortent avec 80% de bactéries dont 20% de matières fécales). De plus, un nettoyage dans un évier ou un lavabo consomme entre 1L et 1.5L d'eau.

### Exposé de l'invention

C'est pourquoi, le but de l'invention est de pallier ces inconvénients en fournissant un dispositif de distribution d'eau qui puisse être installé sur les lieux de pause tout en proposant une solution de nettoyage rapide, efficace et hygiénique des contenants réutilisables et qui consomme peu d'eau.

L'objet de l'invention est donc un dispositif de distribution d'eau actionnable au pied grâce à une pédale connectée de façon hydraulique à une buse de distribution d'eau par laquelle l'eau s'écoule tant que ladite première pédale est actionnée et destinée à remplir un contenant, ledit dispositif comprenant une arrivée d'eau, des moyens pour filtrer l'eau délivrée par la buse, et au moins un bac de récupération d'eau. Selon la caractéristique principale de l'invention, le dispositif comprend une buse de nettoyage adaptée pour éjecter de l'eau par au moins un orifice tant qu'une pédale de nettoyage est actionnée.

Selon des caractéristiques avantageuses mais facultatives de l'invention, prises isolément ou selon toute combinaison techniquement admissible :
- le dispositif comprend une première ouverture sensiblement verticale adaptée pour introduire un contenant à nettoyer dans une première niche et une seconde ouverture sensiblement verticale adaptée pour introduire un contenant à remplir dans une seconde niche.
- la première niche accessible par la première ouverture comporte un fond inférieur situé quelques centimètres plus bas que le bord inférieur de l'ouverture et une buse de nettoyage situé sur le fond inférieur de la première niche.
- le bac de récupération comprend une partie profonde à fond sensiblement plan matérialisant le fond inférieur de la première niche et comportant un orifice conçu pour loger de façon étanche la buse de nettoyage.
- la seconde niche accessible par la seconde ouverture comporte un fond inférieur matérialisé par une grille, situé au même niveau que le bord inférieur de l'ouverture, ladite grille étant munie d'un repère de positionnement d'un contenant.
- le bac de récupération comprend une partie peu profonde à fond oblique située sous la grille.
- Dispositif selon l'une des revendications 1 à 6, dans lequel la buse de nettoyage a une partie inférieure de forme cylindrique et une partie supérieure en forme d'ogive, l'orifice d'éjection est central et adapté pour éjecter de l'eau à la verticale de bas en haut.
- la buse de nettoyage comprend trois orifices latéraux d'éjection situés à la même hauteur sur la buse sous l'orifice d'éjection central, l'angle entre la direction verticale de sortie de l'orifice central et les directions de sorties des orifices latéraux étant compris entre 60 et 75 degrés, et l'angle entre la direction de sortie de deux orifices latéraux situés côte à côte étant compris entre 45 et 60 degrés, ceci afin que les jets d'eau en sortie des orifices latéraux soient dirigés vers l'arrière du dispositif, et dans le contenant à nettoyer.
- les trois orifices latéraux ne sont pas situés à la même hauteur sur la buse sous l'orifice central mais à des hauteurs différentes et l'angle compris entre la direction verticale de sortie de l'orifice central et la direction de sortie du premier orifice latéral est compris entre 20 et 40 degrés, l'angle compris entre la direction verticale de sortie de l'orifice central et la direction de sortie du deuxième orifice latéral est compris entre 60 et 75 degrés et l'angle compris entre la direction verticale de sortie de l'orifice central et la direction de sorties du troisième orifice latéral est à 90 degrés.
- les orifices d'éjection de la buse de nettoyage ont un diamètre compris entre 1 et 2 mm.
- la buse de distribution d'eau a un diamètre de sortie compris entre 7 et 9 mm.
- l'eau entrante par l'arrivée d'eau passe à travers une première vanne manuelle ouverte, puis dans un raccord en T qui débouche sur deux circuits fluidiques, chaque circuit fluidique comprenant en entrée respectivement un robinet en position fermée par défaut, chaque robinet passe en position ouverte par l'actionnement des pédales respectives qui comprennent une entrée d'eau et une sortie d'eau, l'abaissement de la pédale de nettoyage permettant l'ouverture d'un clapet pour faire passer l'eau de l'entrée d'eau à la sortie d'eau de ladite pédale de nettoyage, le premier circuit fluidique permettant d'alimenter en eau la buse de nettoyage comprend une valve anti-retour et l'abaissement de la pédale de distribution permettant l'ouverture d'un clapet pour faire passer l'eau de l'entrée d'eau à la sortie d'eau de la pédale de distribution, le second circuit fluidique permettant d'alimenter en eau la buse de distribution comprend un filtre à média microporeux appelé micro-filtre.

### Brève description des figures

Les buts, objets et caractéristiques de l'invention apparaîtront plus clairement à la lecture de la description qui suit faite en référence aux dessins dans lesquels :
La [Fig.1] représente une vue en perspective du dispositif selon l'invention,
La [Fig.2] représente un schéma du circuit fluidique du dispositif selon l'invention,
La [Fig.3] représente une vue en perspective du bac de réception,
La [Fig.4a] représente une vue de dessus de la buse de nettoyage,
La [Fig.4b] représente une vue de derrière de la buse de nettoyage,
La [Fig.5] représente une vue en coupe d'une partie du dispositif selon l'invention.

### Description détaillée de l'invention

L'orientation des figures représentant des vues est repérée grâce à un repère orthogonal comprenant les axes X, Y et Z. Tels qu'utilisés dans la description suivante, les termes « vertical », « haut » et « bas » s'entendent relativement à l'axe Z, les termes « gauche », « droite », s'entendent relativement à l'axe X et les termes « avant », « arrière » s'entendent relativement à l'axe Y.

Selon la [Fig.1], le dispositif 10 selon l'invention se présente comme une borne fontaine adaptée pour être installée au sein d'une entreprise par exemple, mais peut également être intégrée à un meuble de cuisine ou autre. La face avant du dispositif 10 comprend deux ouvertures 11 et 12 aménagées dans la partie supérieure du dispositif et de préférence verticale et côte à côte qui débouchent chacune sur une niche. Les ouvertures sont suffisamment grandes pour que l'utilisateur puisse y entrer une main tenant un contenant. Le dispositif comprend également deux pédales 31 et 32 aménagées dans la partie inférieure du dispositif afin d'être situées près du sol pour être actionnées au pied.

Dans la première niche accessible par la première ouverture 11 et comportant un fond inférieur situé quelques centimètres plus bas (de préférence entre 4 et 8 cm), que le bord inférieur de l'ouverture 11, l'utilisateur peut nettoyer son contenant grâce à une buse de nettoyage située sur le fond inférieur de la première niche et au-dessus d'un bac de récupération 70. Dans la seconde niche accessible par la seconde ouverture 12, l'utilisateur peut remplir son contenant avec de l'eau tempérée délivrée par une buse de distribution située en haut dans la partie supérieure de la seconde niche du dispositif en posant son contenant sur le fond inférieur de la seconde niche situé au même niveau que le niveau inférieur de l'ouverture 12. Le fond inférieur de la seconde niche est une grille horizontale 92, de préférence en inox et munie d'un repère de positionnement du contenant à remplir situé à la verticale de la buse de distribution. La mention d'indications de ces des fonctions de nettoyage et de distribution est faite par des panneaux indicatif 13 et 14 près de chaque ouverture, mentionnant par exemple « cup cleaner » et « cup fountain » ou mentionnant un symbole indicatif illustré.

Comme on peut le voir sur la [Fig.2], le dispositif 10 comporte au moins une arrivée d'eau 99 provenant par exemple d'un réseau d'eau domestique ou professionnel de façon à alimenter le dispositif en eau tempérée de façon continue. L'eau entrante passe dans un circuit fluidique muni de tuyaux et à travers une première vanne manuelle 98 ouverte et adaptée pour fermer l'arrivée d'eau en cas de besoin, puis dans un raccord en T qui débouche sur deux circuits fluidiques 21 et 22. Chaque circuit fluidique 21, 22 comprend en entrée respectivement un robinet 41, 42 en position initiale fermée par défaut. Chaque robinet passe en position ouverte par l'actionnement d'une pédale qui comprend une entrée d'eau et une sortie d'eau, l'abaissement de la pédale d'actionnement permettant l'ouverture d'un clapet pour faire passer l'eau de l'entrée d'eau à la sortie d'eau.

A la sortie d'eau de la première pédale 31, le premier circuit fluidique 21 permet d'alimenter en eau une buse de nettoyage 81 et comprend une valve anti-retour 51 afin d'éliminer tout risque de pollution du circuit d'arrivée d'eau par des contaminants. La buse de nettoyage 81, connectée de façon hydraulique à la pédale 31, délivre au moins un jet vertical de bas en haut afin de nettoyer un contenant présenté à l'envers c'est-à-dire avec l'ouverture du contenant vers le bas.

A la sortie d'eau de la seconde pédale 32, le second circuit fluidique 22 permet d'alimenter en eau une buse de distribution 82 et comprend un filtre à média microporeux appelé micro-filtre 62. La buse de distribution 82 connectée de façon hydraulique à la pédale 32, permet de remplir un contenant placé en dessous en délivrant un jet d'eau de haut en bas par une sortie de diamètre compris entre 7 et 9 mm et de préférence égale à 8 mm.

Selon une variante de réalisation du dispositif selon l'invention, l'eau du circuit de distribution passe à travers un filtre à ultraviolets. Ce filtre assure la stérilisation de l'eau par l'élimination des micro-organismes et des bactéries. La buse de distribution 82 peut également être équipée d'un dispositif de filtration à ultraviolets juste avant sa distribution, ce qui garantit une eau pure. Les filtres à ultraviolet nécessitent une alimentation électrique.

Le dispositif selon l'invention comprend un bac de récupération 70 illustré sur la [Fig.3], comportant une première partie 72 peu profonde à fond oblique et une seconde partie 73 plus profonde que la partie 72 et à fond sensiblement plan mais présentant une légère pente vers un trou d'évacuation 75 situé au point le plus bas du bac. Le trou de d'évacuation 75 amène l'eau collectée par une conduite à une évacuation 79 dirigeant les eaux usées vers une conduite d'évacuation directe branchée au dispositif ou vers un bac de récupération prévu à cet effet. La partie peu profonde 72 à fond oblique du bac est situé sous la grille 92 qui est posée sur le rebord 74 de la partie gauche du bac 70. La seconde partie profonde 73 comprend également un orifice 71 conçu pour loger de façon étanche la buse de nettoyage 81 et la surface ouverte de la partie profonde 73 du bac n'est pas recouverte. L'eau délivrée par la buse 62 qui n'est pas récupérée par un contenant passe à travers la grille 92 avant de tomber dans la partie peu profonde 72 du bac 70 qui se jette dans la partie profonde 73 du bac 70. Le bac 70 peut être remplacé par deux bacs indépendants du type un bac 72 à fond oblique muni de son propre trou d'évacuation et d'un bac du type bac 73 à fond profond.

La buse de nettoyage 81, illustrée plus en détail sur les figures 4a et 4b de forme symétrique de révolution, a une partie inférieure de forme cylindrique et une partie supérieure en forme d'ogive et sert à éjecter de l'eau à forte vitesse pour nettoyer et rincer l'intérieur des contenants. Elle comporte à son extrémité en pointe un orifice d'éjection central 83 et entre 2 et 3 et de préférence 3 autres orifices d'éjection latéraux 84 situés sur la partie de la buse faisant face à l'arrière du dispositif selon l'invention. L'orifice d'éjection central 83 évacue l'eau de nettoyage verticalement vers le haut et les orifices d'éjection latéraux évacuent l'eau de nettoyage sensiblement dans des directions différentes vers l'arrière du dispositif afin de ne pas sortir par l'ouverture 11 tout en ayant une bonne efficacité de nettoyage et de rinçage. Les trois orifices latéraux sont de préférence situés à la même hauteur sur la buse sous l'orifice central, plus précisément à une distance en dessous de l'orifice central comprise entre 3 et 7 mm et de préférence à 5 mm. Les orifices d'éjection 83 et 84 de la buse de nettoyage 81 ont un diamètre compris entre 1 et 2 mm afin de délivrer un jet fin et rapide, la vitesse d'éjection est 4 à 16 fois plus rapide que la vitesse du jet de la buse de distribution 82, afin d'être plus efficace pour le nettoyage tout en consommant peu d'eau.

L'angle compris entre la direction verticale de sortie de l'orifice central 83 et les directions de sorties des orifices latéraux est compris entre 60 et 75 degrés de façon à ce que l'eau éjectée par les orifices latéraux atteignent directement les parois latérales du contenant à nettoyer tout en étant dirigée vers le haut pour éviter le plus possible les éclaboussures sur les parois de la première niche. L'angle compris entre la direction de sortie de deux orifices latéraux situés côte à côte est compris entre 45 et 60 degrés. Ceci afin que les jets d'eau en sortie des orifices latéraux soient dirigés vers l'arrière du dispositif, c'est-à-dire vers la partie de la première niche située à l'opposé de son ouverture 11 pour ne pas éclabousser l'utilisateur. Selon une alternative de réalisation du dispositif selon l'invention, les trois orifices latéraux ne sont pas situés à la même hauteur sur la buse sous l'orifice d'éjection central mais à trois hauteurs différentes. Selon cette alternative les trois orifices latéraux éjectent de l'eau dans trois directions de rinçage différentes par rapport la direction verticale. Par exemple, l'angle compris entre la direction verticale de sortie de l'orifice central 83 et la direction de sorties du premier orifice latéral située le plus haut sur la buse est compris entre 20 et 40 degrés, l'angle compris entre la direction verticale de sortie de l'orifice central 83 et la direction de sortie du deuxième orifice latéral est compris entre 60 et 75 degrés et l'angle compris entre la direction verticale de sortie de l'orifice central 83 et la direction de sortie du troisième orifice latéral situé le plus sur la buse est à 90 degrés. Dans cet exemple, plus l'orifice latéral se situe près de la pointe et plus l'angle de la direction du jet est petit par rapport à la verticale pour que le chemin de circulation dans la buse qui mène à l'orifice d'éjection soit le plus perpendiculaire possible à la surface de la buse à l'endroit de l'orifice afin de garantir un jet le plus puissant possible.

Dans la suite de la description, le fonctionnement du dispositif de l'invention est décrit et sera mieux compris en référence aux figures et en particulier à la [Fig.5]. L'utilisateur présente son contenant 101 à nettoyer, tel qu'un mug, une tasse, un verre ou une gourde, à l'envers dans la première niche par l'ouverture de droite 11 du dispositif selon l'invention 10 servant au nettoyage de contenant. Les ouvertures 11 et 13 ont une longueur verticale de l'ordre de 30 cm et sont situées à une hauteur du sol comprise entre 90 cm et 1 m de façon à être à la hauteur des mains d'un utilisateur et de façon à ce que l'utilisateur voit à l'intérieur vers le bas de la niche. La fonction nettoyage est repérée par le panneau indicatif 13 et par la présence de la buse de nettoyage 81 dont la pointe est visible par l'ouverture 11. L'utilisateur présente son contenant de façon à ce que l'ouverture de celui-ci soit dirigée vers le bas et alignée verticalement sur la buse de nettoyage, dans cette position le contenant recouvre la partie supérieure de la buse et du fait que l'ouverture 11 débouche sur une niche dont le fond inférieur est plus bas que le bord inférieur de l'ouverture 11 grâce à la partie profonde 73 du bac 70, l'utilisateur peut engager son contenant plus bas que la partie basse de l'ouverture 11. L'utilisateur appuie sur la pédale de droite 31, le robinet 41 s'ouvre et l'eau est dirigée dans le circuit fluidique 21 vers l'entrée d'eau de la buse de nettoyage 81 et est éjectée par les orifices d'éjection sur les parois du contenant. L'eau qui ressort du contenant tombe directement dans le bac 70 et est dirigée vers le trou d'évacuation 75 puis vers l'évacuation 79. Cette étape de nettoyage se fait sans que le contenant ne touche les parois de la première niche et le fond du bac. Lorsqu'un utilisateur désire remplir un contenant 102, de façon intuitive il le présente dans l'ouverture de gauche 12 du dispositif et le pose sur la grille 92 au milieu du repère situé sur la grille, la grille affleurant le bord inférieur de l'ouverture 12. L'utilisateur appuie sur la pédale de gauche 32, le robinet 42 s'ouvre et l'eau est dirigée dans le circuit fluidique 21 vers le e 62 puis vers la buse de distribution 82 d'où elle sort par un jet vertical de haut en bas jusque dans le contenant.

Le dispositif selon l'invention présente de nombreux avantages : Il suffit de 2 centilitres d'eau et de 2 secondes pour rincer une tasse à café.

Le dispositif selon l'invention propose une solution de nettoyage sans contact adaptée à tous types et tailles de contenants réutilisables : gourdes, mugs, tasses, verres, carafes.

Le dispositif selon l'invention selon le mode de réalisation principal peut être fabriqué avec des matériaux recyclables et ne nécessite pas d'électricité, et ne rejette pas de détergent. C'est une solution universelle, LowTech et décarbonisante qui s'intègre dans la politique RSE des entreprises et apporte une solution concrète face à l'interdiction de contenants plastiques à usage unique.

Le dispositif selon l'invention répond aux exigences de la loi AGEC (loi anti-gaspillage pour une économie circulaire) pour le remplissage et le nettoyage des gourdes et également aux normes d'hygiène qui préconisent un rinçage fréquent des contenants réutilisables.

## Revendications

1. Dispositif (10) de distribution d'eau actionnable au pied grâce à une pédale de distribution (32) connectée de façon hydraulique à une buse de distribution d'eau (82) par laquelle l'eau s'écoule tant que ladite première pédale est actionnée et destinée à remplir un contenant, ledit dispositif comprenant une arrivée d'eau (99), des moyens (62) pour filtrer l'eau délivrée par la buse, et au moins un bac de récupération d'eau (70),
**Caractérisé en ce que** le dispositif (10) comprend une buse de nettoyage (81) adaptée pour éjecter de l'eau par au moins un orifice d'éjection (83) tant qu'une pédale de nettoyage (31) est actionnée et **en ce que** l'eau entrante par l'arrivée d'eau (99) passe à travers une première vanne manuelle (98) ouverte, puis dans un raccord en T qui débouche sur deux circuits fluidiques (21) et (22), chaque circuit fluidique (21) et (22) comprenant en entrée respectivement un robinet (41), (42) en position fermée par défaut, chaque robinet passe en position ouverte par l'actionnement des pédales respectives (31), (32) qui comprennent une entrée d'eau et une sortie d'eau, l'abaissement de la pédale de nettoyage (31) permettant l'ouverture d'un clapet pour faire passer l'eau de l'entrée d'eau à la sortie d'eau de ladite pédale de nettoyage (31), le premier circuit fluidique (21) permettant d'alimenter en eau la buse de nettoyage (81), et l'abaissement de la pédale de distribution (32) permettant l'ouverture d'un clapet pour faire passer l'eau de l'entrée d'eau à la sortie d'eau de la pédale de distribution (32), le second circuit fluidique (22) permettant d'alimenter en eau la buse de distribution (82) comprend un filtre à média microporeux appelé micro-filtre (62).

2. Dispositif selon la revendication 1, comprenant une première ouverture sensiblement verticale (11) adaptée pour introduire un contenant (101) à nettoyer dans une première niche et une seconde ouverture (12) sensiblement verticale adaptée pour introduire un contenant (102) à remplir dans une seconde niche.

3. Dispositif selon la revendication 2, dans lequel la première niche accessible par la première ouverture (11) comporte un fond inférieur situé quelques centimètres plus bas que le bord inférieur de l'ouverture (11) et une buse de nettoyage (81) situé sur le fond inférieur de la première niche.

4. Dispositif selon la revendication 3, dans lequel le bac de récupération (70) comprend une partie profonde (73) à fond sensiblement plan matérialisant le fond inférieur de la première niche et comportant un orifice (71) conçu pour loger de façon étanche la buse de nettoyage (81).

5. Dispositif selon la revendication 2, 3 ou 3, dans lequel la seconde niche accessible par la seconde ouverture (12) comporte un fond inférieur matérialisé par une grille (92), situé au même niveau que le bord inférieur de l'ouverture (12), ladite grille étant munie d'un repère de positionnement d'un contenant (102).

6. Dispositif selon la revendication 4, dans lequel le bac de récupération (70) comprend une partie peu profonde (72) à fond oblique située sous la grille (92).

7. Dispositif selon l'une des revendications 1 à 6, dans lequel la buse de nettoyage (81) a une partie inférieure de forme cylindrique et une partie supérieure en forme d'ogive, l'orifice d'éjection (83) est central et adaptée pour éjecter de l'eau à la verticale de bas en haut.

8. Dispositif selon la revendication 7, dans lequel la buse de nettoyage (81) comprend trois orifices latéraux (84) d'éjection situés à la même hauteur sur la buse sous l'orifice central, l'angle entre la direction verticale de sortie de l'orifice central (83) et les directions de sorties des orifices latéraux (84) étant compris entre 60 et 75 degrés, et l'angle entre la direction de sortie de deux orifices latéraux (84) situés côte à côte étant compris entre 45 et 60 degrés, ceci afin que les jets d'eau en sortie des orifices latéraux soient dirigés vers l'arrière du dispositif, et dans le contenant à nettoyer.

9. Dispositif selon la revendication 7, dans lequel les trois orifices latéraux ne sont pas situés à la même hauteur sur la buse sous l'orifice central mais à des hauteurs différentes et dans lequel l'angle compris entre la direction verticale de sortie de l'orifice central (83) et la direction de sortie du premier orifice latéral (84) est compris entre 20 et 40 degrés, l'angle compris entre la direction verticale de sortie de l'orifice central (83) et la direction de sortie du deuxième orifice latéral (84) est compris entre 60 et 75 degrés et l'angle compris entre la direction verticale de sortie de l'orifice central (83) et la direction de sorties du troisième orifice latéral (84) est à 90 degrés.

10. Dispositif selon l'une des revendications 1 à 9, dans lequel les orifices d'éjection (83, 84) de la buse de nettoyage (81) ont un diamètre compris entre 1 et 2 mm.

11. Dispositif selon l'une des revendications 1 à 10, dans lequel la buse de distribution d'eau (82) a un diamètre de sortie compris entre 7 et 9 mm.

12. Dispositif selon l'une des revendications 1 à 11, dans lequel le premier circuit fluidique comprend une valve anti-retour (51).
